# DEMANDE DE BREVET EUROPEEN

(11) **EP 4 764 731 A1**
(43) Date de publication de la demande: **24.06.2026**
(21) Numéro de dépôt: 24222614.0
(22) Date de dépôt: 20.12.2024
(51) Int. Cl.: G04B 21/06, G04B 23/02

(54) **MÉCANISME DE SONNERIE POUR MONTRE**

(71) Demandeur: Montres Breguet S.A., 1344 L'Abbaye (CH)
(72) Inventeur: KADMIRI, Younes, 25660 Montfaucon (FR); GAUTHIER, Grégory, 1264 Saint-Cergue (CH); MACE, Jérôme, 1342 Le Pont (CH); FAVRE, Jonas, 74140 Veigy-Foncenex (FR)
(74) Mandataire: ICB SA

(57) **Abrégé**

Le mécanisme de sonnerie comprend un organe résonnant (12) et un marteau (11) comportant une première partie (21) et une deuxième partie (22) qui sont assemblées par une liaison pivot de sorte qu'elles ont la possibilité de pivoter l'une par rapport à l'autre autour d'un axe de rotation (30). La première partie et la deuxième partie du marteau (11) portent respectivement un premier aimant permanent (26) et un deuxième aimant permanent (27) qui forment un système magnétique de rappel entre les deux parties. Les aimants permanents sont agencés de manière à engendrer entre eux une force attractive rappelant la première partie et la deuxième partie vers une configuration stable du marteau. Lors d'une frappe, la première partie, dite partie d'entrainement (21), arrive en butée contre une butée fixe (24) avant que la deuxième partie, dite partie de percussion (22), n'ait atteint l'organe résonnant, aussi nommé 'timbre', la partie de percussion continuant alors sa rotation en direction du timbre pour effectuer la frappe avant de revenir en arrière vers la partie d'entrainement pour finalement occuper une position de repos, en retrait du timbre. Le système magnétique de rappel permet de limiter le risque d'un rebond venant toucher à nouveau le timbre après une frappe.

## Description

### Domaine technique de l'invention

La présente invention concerne un mécanisme de sonnerie pour pièce d'horlogerie.

### Arrière-plan technologique

Les figures 1 et 2 annexées sont deux vues partielles d'un mécanisme de sonnerie connu. Les vues montrent un marteau 4, un organe résonnant constitué par un timbre 5, des premiers moyens de rappel constitués par un ressort de précharge 6, une butée fixe 7 et des deuxièmes moyens de rappel constitués par une goupille élastique 8. La goupille 8 est fixée au marteau et son élasticité est relativement faible pour limiter les rebonds, si possible empêcher de tels rebonds. Le fonctionnement d'un tel mécanisme de sonnerie est connu de l'homme du métier, raison pour laquelle seules ses grandes lignes seront esquissées ci-après.

Le marteau 4 est monté pivotant autour d'un axe fixe 9, et il est muni d'un bec 10 prévu pour venir frapper le timbre. Le ressort de précharge 6 est disposé de manière à appuyer en permanence contre la goupille élastique 8, de sorte que le ressort 6 rappelle en permanence le marteau 4 en direction du timbre 5. Les figures 1 et 2 montrent le mécanisme de sonnerie dans sa configuration stable dans laquelle le marteau est en position de repos. On peut voir que dans cette position le marteau 4 se trouve en appui contre la butée fixe 7 par l'intermédiaire de la goupille élastique 8, et que le bec 10 et le timbre 5 sont séparés par un petit espace (figure 1). On appelle « distance de sécurité » la largeur du petit espace qui sépare le timbre et le marteau lorsque ce dernier est en position de repos. Lorsque le marteau 4 est au repos, la force de réaction exercée par la butée fixe 7 contrebalance la force engendrée par le ressort de précharge 6. La position de repos est donc une position stable.

Durant la phase d'armage du mécanisme, le mécanisme de sonnerie (connu et non représenté) soulève le marteau 4 à l'encontre de la force exercée par le ressort de précharge 6. Lors de ce mouvement, le bec 10 s'éloigne progressivement du timbre 5, et simultanément, la goupille 8 s'écarte de la butée fixe 7.

Lors du déclenchement de la sonnerie, le mécanisme libère le marteau qui pivote alors brusquement en direction du timbre sous l'impulsion du ressort de précharge 6. La goupille flexible 8 est fixée au marteau, et le mécanisme est agencé de manière que cette goupille vienne heurter la butée fixe 7 avant que le bec 10 n'ait atteint le timbre. Toutefois, comme la goupille 8 est élastique et que le marteau 4 possède une énergie cinétique considérable au moment où la goupille arrive contre la butée fixe 7, le marteau n'est pas stoppé net par la butée fixe, mais il poursuit au contraire son mouvement en dépassant sa position de repos pour finalement percuter le timbre 5, en étant freiné fortement par la butée fixe sur le parcours entre sa position de repos et sa position de percussion du timbre. On comprendra donc que c'est grâce à la déformation de la goupille élastique 8 que le marteau peut frapper le timbre. Après l'impact sur le timbre, une partie de l'énergie est transmise au timbre et restituée au marteau (choc partiellement élastique), lui permettant d'entreprendre un retour vers sa position stable à une certaine distance du timbre. À l'énergie restituée par le timbre s'ajoute encore l'énergie élastique libérée par la goupille élastique 8 qui reprend sa forme non contrainte. On comprend donc que la goupille élastique remplit notamment la fonction de deuxièmes moyens de rappel, la force qu'elle exerce s'opposant à celle du ressort de précharge 6 de manière à maintenir le bec 10 du marteau écarté de l'organe résonnant 5 dans la position de repos du marteau. Ainsi, le ressort de précharge 6, la butée fixe 7 et la goupille flexible 8 définissent ensemble la position stable / de repos du marteau.

Le mécanisme de l'art antérieur qui vient d'être décrit présente certains défauts. En particulier, une partie de l'énergie cinétique du marteau est utilisée pour déformer la goupille élastique, de sorte que le marteau est ralenti avant de percuter le timbre. On comprendra qu'un tel fonctionnement limite le rendement énergétique de la sonnerie. Une solution possible pour remédier à ce problème serait de rapprocher la butée fixe du timbre. Grâce à cette modification, la distance que le marteau devrait parcourir au-delà de la butée fixe serait réduite, limitant du même coup la déformation imposée à la butée élastique. Toutefois, en réduisant ainsi l'énergie cinétique prélevée par la goupille élastique lorsque le marteau pivote de sa position de repos jusqu'au timbre, on augmente également la probabilité que chaque frappe s'accompagne de rebonds du marteau. De tels rebonds sont indésirables. On sait en effet qu'ils ont tendance à empêcher le timbre de bien vibrer librement. Ainsi, le concepteur d'un mécanisme de sonnerie doit faire un compromis entre le rendement énergétique, d'une part, et une distance de sécurité suffisante entre le marteau en position de repos et le timbre, d'autre part. Ceci nécessite une conception avec peu de tolérances, un montage délicat avec un ajustement de la position de sécurité qui est difficile et demande beaucoup de temps même à un horloger expérimenté.

Le document de brevet EP 2048548 propose une solution au problème qui vient d'être exposé. Ce document de l'art antérieur décrit un mécanisme de sonnerie qui reprend de nombreuses caractéristiques du mécanisme de sonnerie plus classique décrit précédemment. La principale caractéristique distinctive du mécanisme de sonnerie décrit dans ce document EP 2048548 par rapport au mécanisme décrit plus haut est que le marteau n'est pas monobloc, mais comprend au contraire une première partie et une deuxième partie qui sont articulées entre elles par une charnière, la première partie étant montée mobile en rotation sur la deuxième partie. La première partie du marteau comporte le bec de frappe (ou la zone de frappe) qui est prévu pour frapper le timbre, alors que la deuxième partie est agencée pour pivoter autour d'un axe fixe du mécanisme de sonnerie et est soumise à la force d'entrainement du ressort de précharge. La première partie forme donc une partie de percussion alors que la deuxième partie forme une partie d'entrainement et définit la position de repos du marteau. Les première et deuxième parties du marteau sont liées entre elles par un ressort de liaison et agencées de manière à être mobile en rotation entre une configuration stable, dans laquelle la première partie est en butée contre une zone d'arrêt de la deuxième partie, et une configuration de frappe dans laquelle la première partie est éloignée de la zone d'arrêt et le bec de frappe se rapproche du timbre alors que la contrainte du ressort de liaison augmente. Plus précisément, le marteau comprend une lame-ressort en arc de cercle, qui est fixée par une extrémité sur la première partie et dont l'autre extrémité vient en appui contre une partie que présente la deuxième partie. La lame-ressort est précontrainte de manière à rappeler en permanence les première et deuxième parties du marteau vers la première configuration stable, première configuration dans laquelle le marteau se trouve donc lorsqu'il est au repos.

Lorsque le mécanisme de sonnerie est au repos ou en phase d'armage, le marteau se trouve dans sa configuration stable. Lorsqu'à un moment donné la sonnerie se déclenche, le mécanisme libère soudainement le marteau, à savoir ladite deuxième partie sur laquelle agit le mécanisme de charge du marteau et de libération de celui-ci, permettant au marteau dans son ensemble de pivoter rapidement en direction du timbre sans changer de configuration. Le mécanisme est agencé de manière qu'en pivotant, la deuxième partie du marteau vient heurter une butée fixe, montée sur un support du mécanisme, avant que le bec de frappe de la première partie n'ait pu atteindre le timbre. La deuxième partie du marteau est stoppée net par la butée fixe. Toutefois, l'articulation et le ressort de liaison entre les première et deuxième parties du marteau permet à la première partie de poursuivre seule son mouvement, en passant ainsi dans la configuration de frappe, pour finalement percuter le timbre.

Le pivotement de la première partie du marteau autour de la charnière à l'encontre de la force de rappel exercée par la lame-ressort, a pour effet de faire changer momentanément la configuration du marteau. Ensuite, après l'impact sur le timbre, ce dernier restitue une partie de l'énergie qu'il a reçue, permettant à la première partie du marteau d'entreprendre un retour vers sa configuration stable. À l'énergie restituée par le timbre s'ajoute également l'énergie élastique associée à la force de rappel exercée par la lame-ressort. On comprendra donc que, selon EP 2048548 B1, c'est la lame-ressort qui remplit la fonction de deuxièmes moyens de rappel.

Le mécanisme de sonnerie décrit dans le document EP 2048548 B1 est avantageux mais présente également certains défauts. En effet, même si l'on peut admettre avec les auteurs de ce document que le recours à un marteau en deux parties articulées et liées entre elles par un ressort facilite le réglage de la position de la butée fixe par rapport au timbre et permet notamment de plus éloigner le bec de frappe du timbre dans la position de repos tout en assurant une frappe du timbre par ce bec, les caractéristiques du mécanisme de sonnerie décrit ne permettent a priori pas de supprimer le phénomène de rebond qui nuit à la qualité du son émis par la montre, comme ceci sera encore exposé par la suite.

### Résumé de l'invention

Un but principal de la présente invention est de remédier aux inconvénients de l'art antérieur qui viennent d'être décrits, et notamment de réduire les risques de rebond du marteau après une frappe du timbre sans déminuer de manière significative le rendement énergétique du dispositif de sonnerie. La présente invention atteint ce but ainsi que d'autres buts en fournissant un mécanisme de sonnerie selon la revendication 1 annexée.

Le mécanisme de sonnerie est agencé de manière que, lorsque le marteau est dans la configuration stable et la partie d'entraînement heurte la butée fixe lors d'une rotation dans le premier sens, l'énergie cinétique de la partie de percussion entraîne cette dernière à l'encontre des deuxièmes moyens de rappel en direction de l'organe résonnant sur un parcours angulaire de la partie de percussion relativement à la partie d'entrainement, le marteau quittant alors momentanément la configuration stable. Conformément à l'invention, les deuxièmes moyens de rappel comprennent deux éléments magnétiques respectivement portés fixement par la partie d'entraînement et la partie de percussion, ces deux éléments magnétiques étant agencés de manière à engendrer entre eux une force magnétique rappelant, au moins sur une partie initiale du parcours angulaire, la partie de percussion et la partie d'entraînement vers ladite configuration stable du marteau.

Dans le graphique de la figure 6 annexée, la courbe 1 et la courbe 2 concernent respectivement des premier et deuxième modes de réalisation de l'invention, lesquels seront décrits en détail plus loin. La courbe 3 concerne le mécanisme de sonnerie décrit dans le document EP 2048548 déjà discuté. Cette courbe 3 est donnée à titre de comparaison pour comprendre au moins un avantage important de l'invention. Chaque courbe montre l'évolution du couple de rappel exercé par les deuxièmes moyens de rappel en fonction de l'angle α entre la partie de percussion et la partie d'entraînement, depuis une situation où la partie d'entrainement du marteau est maintenue immobile en appui contre la butée fixe alors que la partie de percussion s'approche du timbre pour toucher ce timbre à une position de frappe α F.

Les trois mécanismes de sonnerie correspondant aux trois courbes de couple de la figure 6 ont été configurés de sorte que l'énergie emmagasinée par le système élastique (ressort de liaison) de l'art antérieur et dans chacun des deux systèmes magnétiques selon l'invention soit sensiblement identique à la position de frappe α F, pour permettre une comparaison valable. Comme le montre la courbe de couple 3, pour le mécanisme de sonnerie de l'art antérieur, l'intensité du couple exercé par les deuxièmes moyens de rappel, à savoir par le ressort de liaison, croît sensiblement linéairement à mesure que la partie de percussion du marteau s'écarte de la configuration stable (propriété physique des ressorts). En revanche, comme le montre les courbes de couple 1 et 2, avec des mécanismes de sonnerie conformes à la présente invention, l'intensité du couple de rappel est, dans une première plage angulaire depuis la position de repos, bien supérieure à celle du mécanisme de l'art antérieur. Dans le premier mode de réalisation de l'invention, la force de rappel dans la position stable peut être sensiblement identique à celle du ressort de liaison précontraint. Ensuite, dans le premier mode de réalisation, le couple de rappel passe par un maximum avant la mi-parcours (cas particulier) et il redescend ensuite pour devenir relativement faible proche de la position de frappe. Le couple de rappel dans le système magnétique du deuxième mode de réalisation est maximum dans la position stable de repos et décroît ensuite rapidement en s'approchant de la position de frappe. Sur le graphe de la figure 6 sont encore données les positions angulaires 1a, 2a et 3a correspondant à 20% de ladite énergie emmagasinée et les positions angulaires 1b, 2b et 3b correspondant à 60% de ladite énergie emmagasinée à la position de frappe respectivement pour les trois systèmes de couplage correspondant aux courbes 1, 2 et 3. On observe que l'énergie emmagasinée dans le système de couplage augmente très rapidement dans le deuxième mode de réalisation et qu'il augmente moins rapidement dans le premier mode réalisation, Toutefois, dans ce dernier cas, l'augmentation de l'énergie emmagasinée reste bien plus rapide que dans le système élastique de l'art antérieur.

On peut agencer le mécanisme de sonnerie et en particulier le système magnétique de couplage entre la partie d'entrainement et la partie de percussion de manière que l'énergie résiduelle de la partie de percussion, après avoir frappé la butée arrière de la partie d'entrainement lors du premier rebond, soit environ égale à 60% de ladite énergie emmagasinée dans le système magnétique de couplage à la position de frappe. On comprend de ce qui précède que les mécanismes de sonnerie selon l'invention permettent de mieux garantir qu'il n'y ait pas de rebond complet après une frappe, à savoir que le bec de frappe ne touche pas à nouveau le timbre après une frappe, en particulier que le bec de frappe ne touche pas le timbre qui vibre par suite de la frappe.

### Brève description des figures

D'autres caractéristiques et avantages de la présente invention apparaîtront à la lecture de la description qui va suivre, donnée uniquement à titre d'exemple non limitatif, et faite en référence aux dessins annexés dans lesquels :
- les figures 1 et 2 déjà décrites sont deux vues partielles, respectivement en plan et en perspective, d'un mécanisme de sonnerie classique de l'art antérieur ;
- la figure 3 est une vue en plan d'un premier mode de réalisation du mécanisme de sonnerie de l'invention ;
- les figures 4A et 4B sont deux vues en perspective, de devant et de derrière, du mécanisme de sonnerie de la figure 3 ;
- la figure 5 est une vue en perspective d'un deuxième mode de réalisation du mécanisme de sonnerie de l'invention ;
- la figure 5A est une vue de détail agrandie montrant plus particulièrement les deux éléments magnétiques et les moyens de butée arrière du marteau dans le mécanisme de sonnerie de la figure 5 ; et
- la figure 6 est un graphique représentant des courbes donnant le couple de rappel en fonction de l'angle de déplacement de la partie de percussion relativement à la partie d'entrainement pour une réalisation de l'art antérieur et les deux modes de réalisation de l'invention décrits en détails.

### Description détaillée de l'invention

Les figures 3 et 4A, 4B annexées montrent un premier mode de réalisation du mécanisme de sonnerie de l'invention. Le mécanisme de sonnerie illustré comprend un marteau 11, un organe résonnant constitué par un timbre 12, des premiers moyens de rappel constitués par un ressort de précharge 13, et une butée fixe 14. On comprendra que les éléments qui viennent d'être énumérés sont portés par un support qui n'est pas représenté. Le marteau 11 comprend une première partie 21, dite partie d'entraînement, et une deuxième partie 22, dite partie de percussion. La partie d'entraînement 21 et la partie de percussion 22 du marteau sont assemblées par une liaison pivot de sorte qu'elles ont la possibilité de subir une rotation l'une par rapport à l'autre autour d'un axe géométrique 30 défini par la partie d'entrainement 21, la charnière entre les parties 21 et 22 étant par exemple réalisée par un tube traversant la partie de percussion 22 et terminé par un petit flasque qui supporte inférieurement cette partie de percussion, ce tube étant maintenu en place par une vis 32 dont la tête repose sur la partie d'entrainement et qui est vissée dans le tube. On notera que le trou pour la vis 32 dans la partie d'entrainement peut être fileté et la vis 32 ainsi aussi vissée dans cette partie d'entrainement.

Les parties 21 et 22 sont superposées en majeure partie et la partie d'entrainement 21 est agencée pivotante autour d'un axe géométrique 17 défini par un arbre 16 (axe matériel) monté sur une partie du support du mécanisme de sonnerie, avec ses deux pivots dans des trous respectifs de cette partie. Ainsi, la partie d'entrainement 21 est agencée mobile en rotation sur le support alors que la partie de percussion 22 est agencée mobile en rotation sur la partie d'entrainement. Dans une alternative, les parties 21 et 22 sont montées toutes deux mobiles en rotation autour d'un même axe géométrique qui est fixe par rapport au support, les deux parties étant mobiles en rotation l'une relativement à l'autre au moins sur une certaine distance angulaire permettant à la partie de percussion de venir frapper le timbre 12 alors que la partie d'entrainement 21 est arrêtée par la butée 14 dans son mouvement de rotation, dans un premier sens, vers le timbre.

Le ressort de précharge 13 est fixé au support par une de ses extrémités, et son autre extrémité est agencée de façon à solliciter en permanence la partie d'entraînement 21 dans le sens horaire (premier sens) autour de l'axe 17 (les expressions « sens horaire » et « sens antihoraire » figurant dans la description du présent mode de réalisation sont à comprendre en se référant à la figure 3). Comme le montre encore les figures 3, 4A et 4B, la partie d'entraînement 21 porte deux goupilles rigides 23 et 24. La goupille 23 est prévue pour servir de surface d'appui par l'intermédiaire de laquelle le ressort de précharge 13 sollicite la partie d'entraînement 21 dans le premier sens autour de l'axe de rotation 17, alors que la goupille 24 est positionnée de façon qu'elle vienne heurter la butée fixe 14 pour stopper le pivotement de la partie d'entraînement 21 lorsque cette dernière a atteint une position angulaire déterminée, dans un mouvement de rotation dans le premier sens depuis une position chargée, correspondant à la position de repos. On comprendra que, contrairement à la goupille flexible 5 du mécanisme de sonnerie des figures 1 et 2, la goupille 24 du présent mode de réalisation est de préférence rigide. De fait, elle peut aussi présenter une certaine flexibilité, car il n'est pas nécessaire que la partie d'entrainement soit stoppée nette sans parcourir un petit chemin angulaire de décélération. Un avantage du mécanisme de sonnerie de l'invention réside dans le fait que la butée fixe 14 peut être agencée de sorte que, dans la position de repos du marteau, le bec de frappe 10 est relativement éloigné du timbre. En effet, comme la partie de percussion 22 est mobile en rotation en direction du timbre 12 par rapport à la partie d'entrainement 21, il n'est plus nécessaire d'ajuster précisément la position du bec de frappe 10 relativement au timbre dans la position de repos du marteau, à relativement faible distance de ce timbre, comme dans les dispositifs de sonnerie classiques.

Comme déjà mentionné, la partie d'entraînement 21 et la partie de percussion 22 sont toutes deux agencées pivotantes, la première autour de l'axe géométrique 17 et la seconde autour de l'axe géométrique 30, de sorte que le marteau 11 peut changer de configuration par pivotement des parties 21 et 22 l'une relativement à l'autre. Le mécanisme de sonnerie comprend encore des deuxièmes moyens de rappel qui sont agencés pour exercer deux couples de rappel opposés respectivement sur la partie d'entraînement et la partie de percussion, de façon à rappeler la partie d'entraînement 21 et la partie de percussion 22 vers une première configuration mutuelle, dite configuration stable du marteau 11. Plus particulièrement, les deuxièmes moyens de rappel ont pour fonction de rappeler la partie de percussion vers la partie d'entrainement, cette dernière étant arrêtée dans sa course vers le timbre alors que la partie de percussion continue sa course vers le timbre 12 pour effectuer une frappe. Grâce à ces deuxièmes moyens de rappel, le marteau a une position de repos stable dans laquelle le bec de frappe est à distance du timbre. De plus, ces deuxièmes moyens de rappel ont pour fonction d'empêcher de multiples rebonds et si possible d'empêcher tout rebond complet ; ce que permet mieux la présente invention avec les deuxièmes moyens de rappel sélectionnés qui sont formés par deux éléments magnétiques 26, 27 portés respectivement par la partie d'entraînement 21 et par la partie de percussion 22 du marteau 11. Conformément à l'invention, les deuxièmes moyens de rappel sont constitués par deux éléments magnétiques qui sont portés fixement par la partie d'entraînement 21 et la partie de percussion 22. Les deux éléments magnétiques 26 et 27 sont agencés de manière à engendrer entre eux une force attractive rappelant la partie d'entraînement 21 et la partie de percussion 22 dans la configuration stable du marteau 11. Dans l'exemple illustré, les éléments magnétiques 26 et 27 sont constitués par deux aimants permanents en forme de cylindre. Ces aimants ont leur axe magnétique qui est confondu avec l'axe du cylindre. Selon le premier mode de réalisation, les aimants permanents 26 et 27 sont tous deux orientés avec leur axe magnétique qui est parallèle à l'axe de rotation 30. On peut dire que les deux aimants permanents sont orientés axialement. Pour obtenir une force magnétique attractive, les deux aimants ont la même polarité. Dans une variante particulière, les deux aimants sont positionnés avec leurs centres respectifs à distance égale de l'axe de rotation 30 autour duquel la partie de percussion 22 peut pivoter relativement à la partie d'entraînement 21.

La partie d'entraînement 21 comprend une butée arrière 28 ayant plusieurs fonctions. Une première fonction est de définir la configuration stable du marteau 11, la partie de percussion étant avantageusement en appui contre cette butée arrière dans cette configuration stable ; cela étant même nécessaire dans les modes de réalisation et les variantes où il est prévu que les deuxièmes moyens de rappel exercent un certain couple (une précontrainte) sur la partie de percussion 22 dans la configuration stable, dans laquelle se trouve le marteau au repos, dans sa position de repos. Une deuxième fonction de la butée arrière 28 est d'entrainer de manière synchrone la partie de percussion 22 lorsque la partie d'entrainement 21 est libérée après que le marteau 11 a été chargé par le mécanisme de sonnerie. Une troisième fonction de la butée arrière est une fonction d'amortisseur pour la partie de percussion 22 lorsque cette dernière subit un mouvement de retour vers la partie d'entrainement 21 après une frappe du timbre 12. Cette troisième fonction est importante, car elle permet d'absorber de l'énergie mécanique résiduelle de la partie de percussion qui rebondit après une frappe, et d'empêcher un rebond complet et donc que le bec de frappe 10 ne vienne toucher à nouveau le timbre, ce qui est un objectif principal de la présente invention. La butée arrière est de préférence rigide et massive, pour permettre un bon amortissement de la partie de percussion 22 lors du mouvement arrière de celle-ci après une frappe du timbre. De plus, cette butée arrière présente avantageusement une surface de contact relativement étendue avec la partie de percussion. Finalement, la butée arrière 28 est avantageusement agencée de sorte que le centre de masse de la partie de percussion 22 soit situé sur un cercle, centré sur l'axe de rotation 30, qui traverse ladite surface de contact de cette butée arrière.

Le principe de fonctionnement du mécanisme de sonnerie selon l'invention est sensiblement le même que celui qui est décrit dans le document de brevet EP 2048548 déjà discuté. Ce document est incorporé par référence dans la présente demande de brevet. Lorsque le mécanisme de sonnerie est au repos ou en phase d'armage, le marteau 11 se trouve dans sa configuration stable. Lorsqu'à un moment donné, la sonnerie se déclenche, le mécanisme libère soudainement la partie d'entraînement 21 du marteau, permettant au marteau dans son ensemble de pivoter brusquement autour de l'axe géométrique 17 en direction du timbre 12 sans changer de configuration. Le mécanisme est agencé de manière qu'en pivotant, la partie d'entraînement vient heurter la butée fixe 14 avant que la partie de percussion 22 n'ait pu atteindre le timbre 12, de préférence à une relativement grande distance angulaire par rapport à la distance de sécurité mentionnée précédemment. La partie d'entraînement 21 est stoppée par la butée fixe 14, par l'intermédiaire de la goupille 24. Toutefois, l'articulation entre la partie d'entraînement 21 et la partie de percussion 22 permet à la partie de percussion de poursuivre seule son mouvement, pour finalement percuter le timbre 12.

Le pivotement de la partie de percussion 22 autour de la charnière à l'encontre du couple de rappel exercé par les aimants permanents 26, 27 a pour effet de faire changer transitoirement la configuration du marteau 11. Ensuite, après l'impact de la partie de percussion sur le timbre 12, ce dernier restitue une partie de l'énergie qu'il a reçue à la partie de percussion. À l'énergie restituée par le timbre s'ajoute une énergie magnétique associée à la force de rappel exercée par les aimants permanents 26 et 27, c'est-à-dire une énergie magnétique emmagasinée dans le système magnétique formé par ces deux aimants permanents.

En se référant toujours aux figures 3, 4A et 4B, on peut voir que la partie d'entraînement 21 et la partie de percussion 22 sont en grande partie superposées, les deux aimants 26, 27 se trouvant respectivement au-dessus et au-dessous d'un plan de séparation qui est perpendiculaire à l'axe de rotation 30. On comprendra en outre que, lorsque les deux parties du marteau 11 pivotent l'une par rapport à l'autre, au moins un des deux aimants se déplace parallèlement à ce plan de séparation. Les figures montrent le mécanisme de sonnerie avec le marteau dans sa configuration stable, les axes magnétiques des deux aimants 26, 27 étant alors soit sensiblement alignés, soit avantageusement un peu décalés de sorte à avoir, dans le premier mode de réalisation, un couple de force magnétique initial dans la configuration stable du marteau et donc dans la position de repos du marteau. Les aimants 26, 27 ont leurs axes magnétiques orientés dans le même sens, à savoir ils présentent une même polarité, et la force magnétique que chacun des aimants exerce sur l'autre est une force attractive. Un avantage associé au premier mode de réalisation, notamment dans la variante représentée, est que la force magnétique est orientée parallèlement à l'axe de rotation 30. Dans ces conditions, la force magnétique a notamment pour effet de plaquer une surface supérieure de la partie de percussion 22 contre une surface inférieure de la partie d'entraînement 21. On comprendra qu'une telle construction est avantageuse pour stopper le pivotement de la partie de percussion par rapport à la partie d'entraînement, premièrement lorsque le marteau est dans sa configuration stable, et deuxièmement pour participer à l'amortissement de la partie de percussion lors d'un rebond partiel après une frappe du timbre. Ainsi, le couple de force magnétique initial mentionné ci-avant n'est pas indispensable pour que la partie de percussion soit stable dans la configuration stable du marteau, en particulier dans la position de repos de celui-ci.

En revenant maintenant au graphique de la figure 6 déjà discuté, on comprend que la courbe 1 montre l'évolution du couple de rappel exercé par les deuxièmes moyens de rappel, à savoir les deux aimants permanents 26 et 27 qui sont orientés axialement, en fonction de l'angle α entre la partie de percussion 22 et la partie d'entraînement 21, dans une situation où la partie d'entrainement du marteau 11 est restée immobile en appui contre la butée fixe 14 après être arrivé contre celle-ci alors que la partie de percussion 22 continue son mouvement de rotation dans le premier sens (mouvement en avant) en tournant autour de l'axe de rotation 17. On notera qu'il est possible, voire probable que la partie d'entrainement subisse un petit mouvement de rebond après avoir percuter la butée fixe 14, alors que la partie de percussion continue son mouvement de rotation en direction du timbre. Comme déjà exposé précédemment, dans la variante particulière décrite, le couple de rappel engendré par les aimants 26, 27 présente une valeur non nulle, due à un petit décalage angulaire prévu entre les deux axes magnétiques respectifs des deux aimants, lorsque le marteau est dans sa configuration stable et donc en particulier lorsqu'il est au repos. Le couple de rappel s'accroît rapidement lorsque l'angle α entre les deux parties 21, 22 du marteau s'écarte de la configuration stable et il conserve une valeur relativement élevée sur une distance angulaire relativement étendue du parcours angulaire effectué seule par la partie de percussion 22, les aimants permanents 26, 27 restant partiellement superposés. Finalement, le couple de rappel décroit assez rapidement, dès que les deux aimants se séparent en majeure partie en projection dans un plan orthogonal à l'axe de rotation 30, sur un tronçon final du parcours angulaire de la partie de percussion entre la position de repos et la position de frappe. Les aimants sont configurés, dans cette variante de la courbe 1 de la figure 6, de manière que l'intensité du couple de rappel passe par une valeur maximale lors de la rotation relative des deux parties 21 et 22 du marteau et décroît ensuite relativement vite avant que le bec de frappe 10 touche le timbre 12. Grâce au système magnétique de l'invention, un éloignement du bec de frappe relativement au timbre dans la position de repos du marteau n'engendre qu'une faible influence sur le rendement énergétique du dispositif de sonnerie, étant donné que la force magnétique entre les deux éléments magnétiques diminue et devient faible, voire négligeable, au moins dans un tronçon final du parcours angulaire de la partie de percussion entre la position de repos et la position de frappe.

La partie d'entraînement 21 du marteau 11 du mécanisme de sonnerie illustré dans les figures 3 et 4A, 4B porte un unique aimant permanent 26. Alternativement, la partie d'entraînement peut par exemple comprendre une portion supérieure portant un premier aimant et une portion inférieure portant un deuxième aimant de même polarité, les premier et deuxième aimants étant montés dans la partie d'entraînement avec leurs axes magnétiques dans le prolongement l'un de l'autre, c'est-à-dire alignés. Dans cette forme alternative du premier mode de réalisation (qui n'est pas illustrée), la partie de percussion est agencée pour s'emboîter librement dans la partie d'entraînement entre les portions inférieure et supérieure de la partie d'entrainement, de sorte que l'aimant qu'elle porte se trouve, dans la configuration stable, intercalé entre la portion supérieure et la portion inférieure de la partie d'entraînement. Lorsque la partie de percussion pivote par rapport à la partie d'entraînement autour de l'axe de rotation (défini par la charnière entre les deux parties), l'aimant de la partie de percussion se déplace entre la portion supérieure et la portion inférieure dans un plan perpendiculaire à l'axe de rotation. Lorsque le marteau est dans sa configuration stable, l'aimant de la partie de percussion et les deux aimants de la partie d'entraînement ont leurs axes magnétiques sensiblement dans le prolongement l'un des autres. Dans une première variante, leurs axes magnétiques sont tous les trois polarisés dans le même sens. Dans cette première variante, la force attractive exercée par le premier aimant de la partie d'entraînement sur l'aimant de la partie de percussion contrebalance la force attractive exercée par le deuxième aimant sur cette partie de percussion. On perd ainsi, au moins en majeure partie, la force de frottement entre la partie d'entrainement et la partie de percussion, ce qui peut aussi être un avantage pour limiter l'énergie perdue par la partie de percussion avant de frapper le timbre 12 depuis la position de repos de cette partie de percussion. Dans une deuxième variante la polarité de l'aimant permanent porté par la partie de percussion est inversée relativement aux deux aimants permanents qui sont portés par la partie d'entrainement. Dans ce cas, la configuration stable du marteau est prévue avec l'aimant de la partie de percussion en amont des aimants de la partie d'entrainement avec la partie de percussion en appui contre une butée arrière définissant la configuration stable. Le système magnétique sera configuré de manière que l'énergie cinétique de la partie de percussion soit suffisante pour vaincre aisément un pic de potentiel magnétique engendré par les forces de répulsion magnétique en jeu lors de l'alignement des aimants dans les deux sens de rotation, le système magnétique rappelant la partie de percussion vers la position stable sur une partie initiale du parcours angulaire de cette partie de percussion, relativement à la partie d'entrainement, entre la position de repos et la position de frappe. A noter que l'aimant permanent porté par la partie de percussion ou les aimants permanents portés par la partie d'entrainement peut / peuvent être remplacé/s, dans une autre variante, respectivement par une pastille en matériau diamagnétique et par deux pastilles dans un tel matériau diamagnétique.

On comprendra en outre que, selon une autre variante du présent mode de réalisation, les deuxièmes moyens de rappel pourraient ne comporter qu'un seul aimant permanent orienté parallèlement à l'axe de rotation 30. Dans ce cas, l'autre élément magnétique pourrait par exemple être une pastille réalisée en un matériau ferromagnétique doux à haute perméabilité magnétique. Dans ce cas, le comportement du couple de rappel exercé par les deuxièmes moyens de rappel en fonction de l'angle entre la partie de percussion 22 et la partie d'entraînement 21 serait qualitativement semblable à la courbe 1 de la figure 6.

Les figures 5 et 5A annexées montrent un deuxième mode de réalisation du mécanisme de sonnerie de l'invention. Le mécanisme de sonnerie représenté possède un grand nombre de caractéristiques en commun avec celui du premier mode de réalisation, raison pour laquelle toutes les caractéristiques du deuxième mode de réalisation ne seront pas décrites à nouveau en détails. On notera de plus que, dans la figure 5, les éléments similaires à ceux déjà été décrits en relation avec les figures 3, 4A et 4B reçoivent le même numéro de référence augmenté de cinquante.

En se référant aux figures 5 et 5A, on peut voir que le mécanisme de sonnerie illustré comprend un marteau 61, un organe résonnant constitué par un timbre 62, des premiers moyens de rappel constitués par un ressort de précharge 63, ainsi qu'une butée fixe 64. Le marteau 61 comprend une première partie d'entraînement 71 et une deuxième partie de percussion 72. Les parties 71 et 72 sont assemblées par une liaison pivot de sorte qu'elles ont la possibilité de subir une rotation l'une par rapport à l'autre autour d'un axe de rotation 67. On peut voir que, dans le présent exemple, les parties 71 et 72 sont en majeure partie superposées et elles sont toutes deux agencées pour pouvoir tourner, indépendamment l'une de l'autre sur au moins une certaine distance angulaire, autour de l'axe de rotation 67, lequel reste fixe par rapport au support. C'est une première différence principale relativement à la variante représentée du premier mode de réalisation, cette première différence concernant une alternative dans l'assemblage des deux parties 71 et 72. Ainsi, l'axe de rotation 67 joue d'une part le rôle d'axe de rotation fixe pour permettre à la partie d'entraînement 71, ensemble avec la partie de percussion 72, de pivoter par rapport au support fixe lors de l'armage du marteau et lors du déclenchement d'une frappe, et joue d'autre part le rôle d'axe de rotation autour duquel la partie de percussion peut pivoter relativement à la partie d'entraînement pour effectuer une frappe du timbre, comme exposé précédemment. Bien que l'axe matériel en question ne soit pas expressément représenté dans la figure 5, sa position est indiquée par l'axe géométrique 67.

Comme le montre encore la figure 5, la partie d'entraînement 71 porte deux goupilles référencées 73 et 74 qui sont parallèles à l'axe de rotation 67 et fixées du côté de la partie d'entraînement 71 situé en face de la partie de percussion 72. Les goupilles 73 et 74 sont relativement longues, de sorte qu'elles se prolongent au-delà de la partie de percussion 72. On peut voir encore que la partie de percussion 72 présente une ouverture oblongue (non référencée) à travers laquelle passe la goupille 73, l'ouverture oblongue permettant le mouvement de rotation relatif prévu entre les parties 71 et 72. On comprendra que l'ouverture oblongue est suffisamment grande pour que la goupille 73 soit libre de se déplacer tangentiellement lorsque la partie de percussion 72 pivote relativement à la partie d'entraînement 71. Comme le montre encore la figure 5, le ressort de précharge 63 appuie contre la goupille 73 par une de ses extrémités alors que son autre extrémité est fixée au support. Le ressort de précharge 63 remplit ainsi la fonction de premiers moyens de rappel agencés pour solliciter en permanence la partie d'entraînement 71 dans le sens antihoraire (premier sens / sens avant) autour de l'axe de rotation 67 (les expressions « sens horaire » et « sens antihoraire » figurant dans la description du présent mode de réalisation sont à comprendre en se référant à la figure 5). La goupille 74, quant à elle, est positionnée de façon à venir heurter la butée fixe 64 pour stopper le pivotement de la partie d'entraînement 71 par rapport au support lorsque cette dernière a atteint une position angulaire prédéterminée correspondant à la position de repos de la partie 71.

Comme déjà mentionné, le marteau 61 peut changer de configuration par pivotement des parties 71 et 72 l'une par rapport à l'autre. Le mécanisme de sonnerie comprend aussi des deuxièmes moyens de rappel qui sont agencés pour exercer un couple de rappel sur la partie de percussion 72 relativement à la partie d'entraînement 71 de manière à rappeler la partie d'entraînement et la partie de percussion vers une première configuration mutuelle, dite configuration stable du marteau 61.

Conformément à l'invention, les deuxièmes moyens de rappel sont constitués par deux éléments magnétiques qui sont portés respectivement par la partie d'entraînement 71 et la partie de percussion 72 du marteau 61. Les deux éléments magnétiques 76 et 77 sont agencés de manière à engendrer entre eux une force attractive rappelant la partie d'entraînement 71 et la partie de percussion 72 dans la configuration stable du marteau 61. Dans l'exemple illustré les éléments magnétiques sont constitués par deux aimants permanents 76, 77 de forme rectangulaire. Ces aimants permanents ont leurs axes magnétiques respectifs sensiblement alignés dans la configuration stable du marteau 61 et donc dans la position de repos de ce marteau. Dans le deuxième mode de réalisation, les axes magnétiques des deux aimants 76, 77 s'étendent dans un même plan qui est perpendiculaire à l'axe de rotation 67. Cela implique notamment que les centres des deux aimants 76, 77 sont contenus dans ledit plan, et on comprend en outre que les aimants se déplacent l'un relativement à l'autre dans ce même plan lorsque le marteau 61 change de configuration. C'est la deuxième différence principale entre les premier et deuxième modes de réalisation, cette deuxième différence étant majeure car elle concerne le système magnétique selon l'invention du dispositif de sonnerie décrit. Chacun des deux aimants permanents est fixé rigidement à la partie du marteau 61 qui le porte, et les deux aimants 76, 77 sont positionnés avec leurs centres respectifs à distance égale de l'axe de rotation 67 autour duquel la partie d'entraînement 71 et la partie de percussion 72 peuvent pivoter relativement au support et l'une par rapport à l'autre (cas particulier). Dans ces conditions, on comprendra que, lorsque le marteau 61 est dans sa configuration stable, comme illustré dans les figures 5 et 5A, les axes magnétiques des deux aimants permanents sont sensiblement alignés. Les deux aimants permanents sont en outre polarisés dans le même sens, de sorte que la force que chacun des aimants exerce sur l'autre est une force magnétique attractive.

Dans la variante représentée, la partie d'entraînement 71 comporte également une butée arrière 78 qui joue un même rôle que dans le premier mode de réalisation. De plus, cette butée arrière 78 permet aussi d'empêcher que les deux aimants 71, 72 du système magnétique, formant les deuxièmes moyens de rappel, ne viennent buter l'un contre l'autre lors du mouvement de retour / en arrière de la partie de percussion après une frappe.

En revenant maintenant au graphique de la figure 6 déjà discuté, on comprend que la courbe 2 est le pendant de la courbe 1, mais elle concerne un mécanisme de sonnerie selon le deuxième mode de réalisation. On peut voir que le couple de rappel engendré par les aimants 76, 77 prend sa valeur maximale lorsque le marteau est dans sa configuration stable / position de repos et cette valeur maximale est relativement élevée. Contrairement à la courbe 1, la courbe 2 décroît rapidement depuis la configuration stable, de manière asymptotique, vers zéro lorsque la partie de percussion s'écarte de la partie d'entrainement.

Comme déjà mentionné, la partie d'entraînement 71 et la partie de percussion 72 comportent une butée arrière 78 agencée pour coopérer de manière à empêcher la partie de percussion 72 de pivoter par rapport à la partie d'entraînement 71 au-delà de la configuration stable du marteau 61 dans le sens horaire / premier sens. Dans le deuxième mode de réalisation, le fait que le couple de rappel est important dans la configuration stable rend la butée arrière 28 indispensable. Une solution plus simple serait d'utiliser les deux aimants permanents comme butées. Toutefois, l'utilisation de la butée arrière 78 illustrée dans aux figures 5 et 5A permet de garantir un espacement minimum entre les aimants 76 et 77, de façon à éviter que la force d'attraction initiale (et donc la consommation d'énergie) soit trop élevée, et aussi de protéger les aimants permanents lors du choc de la partie de percussion contre la partie d'entrainement lors du mouvement de retour / en arrière de la partie de percussion après une frappe du timbre 62.

On comprendra que, selon une variante du deuxième mode de réalisation, les deuxièmes moyens de rappel peuvent ne comporter qu'un seul aimant orienté selon un plan perpendiculaire à l'axe de rotation 67. Dans ce cas, l'autre élément magnétique pourrait être réalisé en un matériau ferromagnétique doux à haute perméabilité magnétique. Le comportement du couple de rappel exercé par les deuxièmes moyens de rappel en fonction de l'angle α entre la partie de percussion 72 et la partie d'entraînement 21 serait qualitativement semblable à la courbe 2 de la figure 6.

On comprendra en outre que diverses modifications et/ou améliorations évidentes pour un homme du métier peuvent être apportées aux modes de réalisation qui font l'objet de la présente description sans sortir du cadre de la présente invention définie par les revendications annexées.

### Nomenclature

4. marteau
5 timbre
6. ressort de précharge
7. butée fixe
8. goupille flexible
9. axe fixe
10. bec
11. marteau
12. organe résonnant / timbre
13. ressort de précharge
14. butée fixe
17. axe de rotation fixe
21. partie d'entraînement
22. partie de percussion
23., 24. goupille
26., 27. aimant permanent
28. butée arrière
61. marteau
62. organe résonnant / timbre
63. ressort de précharge
64. butée fixe
67. axe de rotation fixe
71. partie d'entraînement
72. partie de percussion
73., 74. goupille
76., 77. aimant permanent
78. butée arrière

## Revendications

1. Mécanisme de sonnerie pour pièce d'horlogerie comprenant un support, un organe résonnant (12; 62), un marteau (11; 61), une butée fixe (14; 64) par rapport au support, des premiers moyens de rappel (13; 63) et des deuxièmes moyens de rappel (26, 27; 76, 77), le marteau comportant une première partie (21; 71), dite partie d'entraînement, et une deuxième partie (22; 72), dite partie de percussion, agencée pour pouvoir effectuer une frappe de l'organe résonnant, la partie d'entraînement étant montée pivotante sur le support autour d'un premier axe de rotation (17; 67) entre une première position, dite de repos, en appui contre la butée fixe, et une deuxième position, dite armée, éloignée de la butée fixe, les premiers moyens de rappel (13; 63) étant agencés de manière à rappeler en permanence la partie d'entraînement dans un premier sens en direction de la butée fixe et à pouvoir entrainer en rotation dans le premier sens cette partie d'entrainement depuis la position armée suite à un déclenchement d'une frappe de l'organe résonnant, la partie d'entraînement et la partie de percussion étant assemblées par une liaison pivot de manière que la partie de percussion peut pivoter par rapport à la partie d'entrainement autour d'un deuxième axe de rotation (30; 67), et les deuxièmes moyens de rappel (26, 27; 76, 77) étant agencés pour exercer un couple de rappel entre la partie d'entraînement et la partie de percussion de manière à rappeler la partie d'entraînement et la partie de percussion vers une première configuration, dite configuration stable du marteau (11; 61), le mécanisme de sonnerie étant agencé de manière que la partie de percussion (22; 72) soit à l'écart de l'organe résonnant (12; 62) lorsque le marteau (11 ; 61) est dans la configuration stable et la partie d'entraînement (21; 71) est dans la position de repos en appui contre la butée fixe (14; 64), le mécanisme de sonnerie étant agencé de manière que, lorsque le marteau est dans la configuration stable et la partie d'entraînement (21; 71) heurte la butée fixe (14; 64) lors d'une rotation dans le premier sens, l'énergie cinétique de la partie de percussion (22; 72) entraîne cette dernière à l'encontre des deuxièmes moyens de rappel (26, 27; 76, 77) en direction de l'organe résonnant (12; 62) sur un parcours angulaire de la partie de percussion relativement à la partie d'entrainement, le marteau quittant alors momentanément la configuration stable ; **caractérisé en ce que** les deuxièmes moyens de rappel comprennent deux éléments magnétiques (26, 27; 76, 77) respectivement portés fixement par la partie d'entraînement et la partie de percussion, ces deux éléments magnétiques étant agencés de manière à engendrer entre eux une force magnétique rappelant, au moins sur une partie initiale dudit parcours angulaire, la partie de percussion et la partie d'entraînement vers la configuration stable du marteau.

2. Mécanisme de sonnerie selon la revendication 1, **caractérisé en ce qu'**au moins un des deux éléments magnétiques (26, 27; 76, 77) est un aimant permanent.

3. Mécanisme de sonnerie selon la revendication 2, **caractérisé en ce que** l'axe magnétique dudit au moins un aimant est parallèle au deuxième axe de rotation (30).

4. Mécanisme de sonnerie selon la revendication 2, **caractérisé en ce que** l'axe magnétique dudit au moins un aimant est situé dans un plan perpendiculaire au deuxième axe de rotation (67).

5. Mécanisme de sonnerie selon une quelconque des revendications précédentes, **caractérisé en ce que** les deux éléments magnétiques (26, 27; 76, 77) sont respectivement deux aimants permanents agencés en attraction magnétique.

6. Mécanisme de sonnerie selon la revendication 5, **caractérisé en ce que** chacun des deux aimants permanents (26, 27; 76, 77) est fixé rigidement à la partie du marteau (11; 61) qui le porte ; et **en ce que** les axes magnétiques respectifs des deux aimants permanents sont sensiblement confondus lorsque le marteau est dans ladite configuration stable.

7. Mécanisme de sonnerie selon la revendication 5 ou 6, **caractérisé en ce que** les deux aimants permanents ont leurs centres situés constamment à une même distance du deuxième axe de rotation.

8. Mécanisme de sonnerie selon une quelconque des revendications précédentes, **caractérisé en ce que** le deuxième axe de rotation (30) est parallèle au premier axe de rotation (17) et distant de ce premier axe de rotation.

9. Mécanisme de sonnerie selon une quelconque des revendications 1 à 7, **caractérisé en ce que** le premier axe de rotation (67) et le deuxième axe de rotation (67) sont confondus.

10. Mécanisme de sonnerie selon une quelconque des revendications précédentes, **caractérisé en ce que** la partie d'entraînement (21; 71) comporte une butée arrière (28; 78) qui limite une rotation de la partie de percussion (22; 72) par rapport à la partie d'entraînement (21; 71) dans le sens opposé audit premier sens.

11. Mécanisme de sonnerie selon la revendication 10, **caractérisé en ce que** la butée arrière (28; 78) forme un amortisseur pour la partie de percussion (22; 72) lorsque cette dernière subit un mouvement de retour vers la partie d'entrainement après une frappe de l'organe résonnant.

12. Mécanisme de sonnerie selon la revendication 11, **caractérisé en ce que** la butée arrière (28; 78) forme un moyen d'entrainement de la partie de percussion (22; 72) par la partie d'entrainement (21; 71) lorsque la partie d'entrainement est entrainée en rotation depuis ladite position chargée par les premiers moyens de rappel (13; 63) suite au déclenchement d'une frappe de l'organe résonnant.

13. Mécanisme de sonnerie selon une quelconque des revendications 10 à 12, **caractérisé en ce que** la partie de percussion (22; 72) est en appui contre la butée arrière (28; 78) lorsque le marteau (11; 61) est dans la configuration stable.
